# FASCICULE DE BREVET EUROPEEN

(11) **EP 1 559 842 B1**
(45) Date de publication et mention de la délivrance du brevet: **06.06.2007**
(21) Numéro de dépôt: 05360002.9
(22) Date de dépôt: 18.01.2005
(51) Int. Cl.: E04B 1/34

(54) **Plancher, en particulier d'élément de jeu**
Plattform, insbesondere für Rekreationszwecke
Deck, in particular for recreation purpose

(30) Priorité: 27.01.2004 FR 0400734
(43) Date de publication de la demande: 03.08.2005
(73) Titulaire: Husson International (Société Anonyme), 68650 Lapoutroie (FR)
(72) Inventeur: Husson, Daniel, 68240 Kaysersberg (FR)
(74) Mandataire: Nuss, Pierre

(56) Documents cités:
- EP-A- 1 022 036
- DE-C- 4 232 410

## Description

La présente invention concerne le domaine des mobiliers urbains, notamment des dispositifs utilisables comme équipements de jeu ou de sport, et en particulier des éléments de jeu comportant des planchers montés sur poteau central et pourvus de potelets de support d'éléments garde-corps, et a pour objet un tel plancher.

Actuellement, les planchers montés sur poteau central d'éléments de jeu sont généralement montés sur le poteau de support au moyen de pièces de fixation, dont une partie est en saillie sous la face inférieure de ces planchers et risque ainsi de former un danger de blessure pour des enfants utilisant le jeu.

En outre, les potelets de support d'éléments garde-corps équipant ces planchers sont également montés le plus souvent en saillie sur les bords desdits planchers par l'intermédiaire de dispositifs dépassant partiellement sous le plancher et éventuellement sur la périphérie de ce dernier.

On connaît également, par EP-A 1 022 036 (= US-A-6 165 106), un équipement de jeu ou de sport comportant un plancher aérien fixé à une certaine distance du sol sur des potelets périphériques de support d'éléments garde-corps. Un tel équipement présente, à l'instar de ceux évoqués plus haut, les mêmes inconvénients, à savoir un encombrement au sol plus important, les potelets occupant entièrement, comme emprise au sol, l'espace correspondant à la plate-forme et présentant autant d'obstacles à la circulation sous ladite plate-forme.

La présente invention a pour but de pallier ces inconvénients, en proposant un plancher, en particulier d'élément de jeu, monté sur un poteau central permettant la réalisation de structures esthétiques, de montage simple et rapide et ne présentant aucune aspérité susceptible d'être dangereuse pour les utilisateurs.

A cet effet, le plancher, en particulier d'élément de jeu, comprenant un poteau central de support, une plate-forme et des potelets périphériques pour la fixation d'éléments garde-corps, caractérisé en ce que la plate-forme est polygonale, ronde ou ovale, disposée à distance du sol et munie d'un manchon central d'emmanchement sur le poteau central de support et fixée sur une butée correspondante dudit poteau par l'intermédiaire de moyens d'assemblage, dont les extrémités sont protégées contre un accès accidentel direct, lesdits potelets ne supportant pas la plate-forme.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue en perspective d'un élément de jeu comportant un plancher monté sur un poteau central, conforme à l'invention ;
la figure 2 est une vue en perspective, à plus grande échelle, représentant la fixation du plancher sur la butée du poteau central ;
la figure 3 est une vue analogue à celle de la figure 2, représentant la disposition des moyens d'assemblage du plancher au poteau, et
la figure 4 est une vue éclatée en perspective, à plus grande échelle, représentant le montage d'un potelet.

La figure 1 des dessins annexés représente un élément de jeu essentiellement constitué par un plancher 1 comprenant un poteau central 2 de support une plate-forme et des potelets 3 pour la fixation d'éléments garde-corps (non représentés). De manière connue, le poteau central 2 peut être ancré au sol par l'intermédiaire d'une platine de fixation inférieure 2' destinée à coopérer avec un plot d'ancrage généralement constitué par une masse de béton dans laquelle sont noyées des tiges filetées coopérant par leur extrémité avec perçages correspondants de la platine 2' et avec des écrous (non représentés). En outre, cet élément de jeu peut être complété par une partie supérieure 4 formant un toit, ainsi que par des éléments 5 et 6 d'accès au plancher 1, qui peuvent être sous forme d'agrès ou autre.

Conformément à l'invention, le plancher, se présente sous forme d'une plate-forme polygonale, ronde ou ovale, disposée à distance du sol et munie d'un manchon central 7 d'emmanchement sur le poteau de support 2 et fixée sur une butée 2" correspondante (figure 2) dudit poteau 2 par l'intermédiaire de moyens d'assemblage 8, dont les extrémités sont protégées contre un accès accidentel direct lesdits potelets ne supportant pas la plate-forme. De préférence, la plate-forme polygonale, ronde ou ovale formant le plancher 1 est constituée sous forme d'un corps creux présentant une surface plane et un ou des rebords périphériques, ce ou ces rebords périphériques étant reliés au manchon central par l'intermédiaire de rayons profilés 9 reliant ledit manchon central 7 aux angles du polygone entre les rebords périphériques ou reliant ledit rebord périphérique à intervalles réguliers dans le cas d'une forme ronde ou ovale. Le ou les rebords périphériques du plancher 1, ainsi que les rayons profilés 9 permettent d'assurer une rigidification du plancher 1.

Les rayons profilés 9 se présentent avantageusement sous forme d'éléments en cornière délimitant avec la face correspondante du plancher une zone au moins partiellement fermée et le ou les rebords périphériques présentent également une section en cornière délimitant aussi une zone au moins partiellement fermée. Par ailleurs, le manchon central 7 est avantageusement pourvu d'un anneau circulaire 7' s'étendant de niveau avec les rayons profilés 9 et recouvrant les extrémités des moyens d'assemblage 8 du plancher 1 sur la butée 2" correspondante du poteau central 2. Ainsi, il est possible de loger une extrémité des moyens d'assemblage du plancher 1 sur le poteau central 2, ainsi que d'assemblage des éléments 5 et 6 d'accès au plancher 1 sur ce dernier, dans les zones partiellement recouvertes par l'anneau circulaire 7' et par le ou les rebords périphériques du plancher 1.

En outre, selon une autre caractéristique de l'invention, le plancher 1 est pourvu à l'intersection entre les rayons profilés 9 et le ou les rebords périphériques de manchons 10 de réception de potelets 3 de fixation d'éléments garde-corps, chaque potelet 3 étant fixé en position par l'intermédiaire d'un moyen d'assemblage 13 traversant des perçages correspondants du manchon correspondant 10 et du potelet 3 en position d'assemblage du potelet 3 dans le manchon 10, une extrémité du moyen d'assemblage 13 étant, en position de service, recouverte par le rayon profilé 9.

De préférence, les moyens d'assemblage 8 et 13 présentent, à leur extrémité s'étendant à l'extérieur du corps creux formant le plancher 1, des dispositifs 14 de guidage et d'habillage. Ces dispositifs 14, qui peuvent être sous forme de rondelles ou autres éléments s'étendant autour de l'extrémité correspondant aux moyens d'assemblage 8 et 13, assurent un enveloppement latéral desdites extrémités et rendent ainsi celles-ci moins dangereuses en cas de choc. Les éléments d'assemblage 8 et 13 étant généralement constitués par des boulons, la tête de vis correspondante, située à l'extérieur du corps creux formant le plancher 1, peut ainsi être complètement entourée par un dispositif 14 formant un bossage et réalisant ainsi une liaison en pente douce entre le sommet de la tête de vis et la face d'appui sur l'extérieur du corps creux formant le plancher 1.

Conformément à une autre caractéristique de l'invention, le plancher 1 est avantageusement pourvu d'un élément de recouvrement 15 en au moins deux parties pouvant être montées sur le corps creux formant le plancher 1 et étant fixées à ce dernier par boulonnage, par vissage ou par encliquetage. Le boulonnage ou le vissage des parties formant l'élément de recouvrement 15 peut être effectué au moyen de vis traversant lesdites parties et coopérant avec des taraudages prévus dans, ou encore avec des écrous insérés dans les rayons profilés 9, dans l'anneau circulaire 7' du manchon 7 et dans le ou les rebords périphériques du plancher 1. Dans le cas d'un montage par encliquetage des parties formant l'élément de recouvrement 15, cesdites parties peuvent avantageusement être pourvues d'un rebord s'étendant perpendiculairement à leur plan et muni d'une nervure ou d'une rainure d'engagement avec les arêtes du ou des rebords périphériques du plancher 1, de l'anneau circulaire 7' du manchon 7 et des rayons profilés.9.

Dans le mode de réalisation représenté à titre d'exemple aux dessins annexés, le plancher 1 est préférentiellement monté sur le poteau central de support 2 avec sa partie en creux tournée vers le haut, l'élément de recouvrement 15 étant fixé par le dessus sur ledit plancher 1.

Cependant, selon une variante de réalisation de l'invention, non représentée aux dessins annexés, il est également possible de monter le plancher 1 seul sur le poteau central de support 2 avec sa partie en creux tournée vers le bas, sa fixation sur le poteau 2 étant alors réalisée par l'intermédiaire de l'anneau circulaire 7' du manchon 7 s'appuyant sur la butée 2" dudit poteau 2 et étant solidarisée avec cette dernière par l'intermédiaire des moyens d'assemblage 8. Dans un tel cas, les extrémités des moyens d'assemblage 8 restent parfaitement dissimulés dans une zone ne pouvant être atteintes directement et les moyens d'assemblage 13 des potelets 3 restent également dissimulés à un contact accidentel direct par les rayons profilés 9, les potelets 3 étant simplement montés dans les manchons 10 correspondants par le côté opposé de ce manchon 10. Il en est de même en ce qui concerne les moyens d'assemblage des éléments 5 et 6 d'accès au plancher 1.

Ce dernier mode de réalisation permet l'obtention d'un plancher plus simple et donc d'un moindre coût de revient tout en assurant la même sécurité des utilisateurs contre un risque de blessures par accrochage accidentel à un quelconque moyen d'assemblage.

Grâce à l'invention, il est possible de réaliser des structures, en particulier de jeu, munies d'un plancher monté sur poteau central unique, présentant une esthétique améliorée par rapport aux structures de ce type existant à ce jour et ne présentant aucune aspérité sur leur surface extérieure susceptible de présenter un risque de blessure par heurt accidentel, tous les éléments d'assemblage étant montés de manière protégée.

Par ailleurs, les structures présentant un plancher conforme à l'invention sont de montage particulièrement rapide et simple.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention, qui est déterminé par la teneur des revendications.

## Revendications

1. Plancher (1), en particulier d'élément de jeu, comprenant un poteau central (2) de support, une plate-forme et des potelets (3) périphériques pour la fixation d'éléments garde-corps, **caractérisé en ce que** la plate-forme est polygonale, ronde ou ovale, disposée à distance du sol et munie d'un manchon central (7) d'emmanchement sur le poteau central de support (2) et fixée sur une butée (2") correspondante dudit poteau (2) par l'intermédiaire de moyens d'assemblage (8), dont les extrémités sont protégées contre un accès accidentel direct, lesdits potelets ne supportant pas la plate-forme.

2. Plancher, suivant la revendication 1, **caractérisé en ce que** la plate-forme polygonale, ronde ou ovale formant le plancher (1) est constituée sous forme d'un corps creux présentant une surface plane et un ou des rebords périphériques, ce ou ces rebords périphériques étant reliés au manchon central par l'intermédiaire de rayons profilés (9) reliant ledit manchon central (7) aux angles du polygone entre les rebords périphériques ou reliant ledit rebord périphérique à intervalles réguliers dans le cas d'une forme ronde ou ovale.

3. Plancher, suivant la revendication 2, **caractérisé en ce que** les rayons profilés (9) se présentent sous forme d'éléments en cornière délimitant avec la face correspondante du plancher une zone au moins partiellement fermée et le ou les rebords périphériques présentent également une section en cornière délimitant aussi une zone au moins partiellement fermée.

4. Plancher, suivant la revendication 2, **caractérisé en ce que** le manchon central (7) est pourvu d'un anneau circulaire (7') s'étendant de niveau avec les rayons profilés (9) et recouvrant les extrémités des moyens d'assemblage (8) du plancher (1) sur une butée (2") correspondante du poteau central (2).

5. Plancher, suivant l'une quelconque des revendications 2 à 4, **caractérisé en ce que** le plancher (1) est pourvu à l'intersection entre les rayons profilés (9) et le ou les rebords périphériques de manchons (10) de réception de potelets (3) de fixation d'éléments garde-corps, chaque potelet (3) étant fixé en position par l'intermédiaire d'un moyen d'assemblage (13) traversant des perçages correspondants du manchon correspondant (10) et du potelet (3) en position d'assemblage du potelet (3) dans le manchon (10), une extrémité du moyen d'assemblage (13) étant, en position de service, recouverte par le rayon profilé (9).

6. Plancher, suivant l'une quelconque des revendications 4 et 5, **caractérisé en ce que** les moyens d'assemblage (8) et (13) présentent, à leur extrémité s'étendant à l'extérieur du corps creux formant le plancher (1), des dispositifs (14) de guidage et d'habillage.

7. Plancher, suivant la revendication 6, **caractérisé en ce que** les dispositifs (14), qui peuvent être sous forme de rondelles ou autres éléments s'étendant autour de l'extrémité correspondant aux moyens d'assemblage (8 et 13), assurent un enveloppement latéral desdites extrémités.

8. Plancher, suivant l'une quelconque des revendications 1 à 7, **caractérisé en ce qu'**il est pourvu d'un élément de recouvrement (15) en au moins deux parties pouvant être montées sur le corps creux formant le plancher (1) et étant fixées à ce dernier par boulonnage, par vissage ou par encliquetage.

9. Plancher, suivant la revendication 8, **caractérisé en ce que** le boulonnage ou le vissage des parties formant l'élément de recouvrement (15) peut être effectué au moyen de vis traversant lesdites parties et coopérant avec des taraudages prévus dans, ou encore avec des écrous insérés dans les rayons profilés (9), dans l'anneau circulaire (7') du manchon (7) et dans le ou les rebords périphériques du plancher (1).

10. Plancher, suivant la revendication 8, **caractérisé en ce que**, dans le cas d'un montage par encliquetage des parties formant l'élément de recouvrement (15), cesdites parties sont pourvues d'un rebord s'étendant perpendiculairement à leur plan et muni d'une nervure ou d'une rainure d'engagement avec les arêtes du ou des rebords périphériques du plancher (1), de l'anneau circulaire (7') du manchon (7) et des rayons profilés (9).

11. Plancher, suivant l'une quelconque des revendications 4 à 7, **caractérisé en ce qu'**il est monté seul sur le poteau central de support (2) avec sa partie en creux tournée vers le bas, sa fixation sur le poteau (2) étant réalisée par l'intermédiaire de l'anneau circulaire (7') du manchon (7) s'appuyant sur la butée (2") dudit poteau (2) et étant solidarisée avec cette dernière par l'intermédiaire des moyens d'assemblage (8).

## Claims

1. Deck (1), in particular for playground equipment, comprising a central support post (2), a platform and peripheral stanchions (3) for the support of guard-rails, **characterised in that** the platform is polygonal, circular or oval, arranged a distance above the ground and provided with a central sleeve (7) for fixing onto the central support post (2), which is attached to a corresponding support flange (2") of the said post (2) by assembly means (8) whose ends are protected against accidental direct access, such that the platform is not supported by the said stanchions (3).

2. Deck according to Claim 1, **characterised in that** the polygonal, circular or oval platform that constitutes the deck (1) is made in the form of a hollow body with a flat surface and one or more peripheral raised edge(s), the said peripheral edge(s) being connected to the central sleeve by means of profiles spokes (9) which join the said central sleeve (7) to the angles of the polygon between the peripheral edges, or join the said peripheral edge at regular intervals in the case of a circular or oval shape.

3. Deck according to Claim 2, **characterised in that** the profiled spokes (9) are in the form of angle-sections which, together with the corresponding face of the deck, delimit an at least partially closed zone, and the peripheral raised edge(s) also has/have an angle cross-section which again delimits an at least partially closed zone.

4. Deck according to Claim 2, **characterised in that** the central sleeve (7) is provided with a circular flange (7') which extends at the level of the profiled spokes (9) and covers the ends of the assembly means (8) which hold the deck (1) onto the corresponding support flange (2") of the central post (2).

5. Deck according to any of Claims 2 to 4, **characterised in that** at the intersection between the profiled spokes (9) and the peripheral raised edge(s) the deck (1) is provided with sockets (10) to receive stanchions (3) for the support of guard-rails, each stanchion (3) being fixed in place by means of assembly means (13) which pass through holes in the corresponding socket (10) and the stanchion (3), which are aligned when the stanchion (3) is in its correct fitting position in the socket (10), such that in the service position one end of the assembly means (13) is covered by the profiled spoke (9).

6. Deck according to either of Claims 4 and 5, **characterised in that** at their end which extends outside the hollow body forming the deck (1), the assembly means (8) and (13) have guiding and capping means (14).

7. Deck according to Claim 6, **characterised in that** the said means (14), which may be in the form of washers or other elements that extend around the corresponding end of the assembly means (8 and 13), ensure that the said ends are laterally enclosed.

8. Deck according to any of Claims 1 to 7, **characterised in that** it is provided with a covering element (15) made in at least two portions which can be fitted on the hollow body forming the deck (1), being fixed to the latter by bolting, screwing or clipping.

9. Deck according to Claim 8, **characterised in that** the portions forming the covering element (15) can be bolted or screwed in place by means of screws which pass through the said portion and co-operate with tapped holes, or else with nuts incorporated in the profiled spokes (9), located in the circular flange (7') of the sleeve (7) and in the peripheral edge(s) of the deck (1).

10. Deck according to Claim 8, **characterised in that** when the portions forming the covering element (15) are clipped on, the said portions are provided with an edge that extends perpendicularly to their plane and is provided with a rib or groove which engages with the ridges of the peripheral edge (s) of the deck (1), the circular flange (7') of the sleeve (7) and the profiled spokes (9).

11. Deck according to any of Claims 4 to 7, **characterised in that** it is mounted alone on the central support post (2) with its hollow part facing downwards, and is fixed onto the circular flange (7') of the sleeve (7) which rests on the support flange (2") of the said post (2), being firmly attached to the latter by means of the assembly means (8).

## Patentansprüche

1. Plattform (1), insbesondere für ein Spielgerät, die einen zentralen Stützpfosten (2), einen Plattformboden und seitliche Geländerstäbe (3) zur Befestigung von Geländerelementen aufweist, **dadurch gekennzeichnet, dass** der Plattformboden polygonal, rund oder oval ausgebildet ist, beabstandet vom Boden angeordnet ist und mit einer zentrale Manschette (7), die auf den zentralen Stützpfosten (2) gesteckt ist, versehen ist und mit Montagemitteln (8), deren Enden gegen einen direkten versehentlichen Kontakt geschützt sind, auf einem entsprechenden Anschlag (2") an dem entsprechenden Pfosten (2) befestigt ist, wobei die genannten Geländerstäbe (3) nicht den Plattformboden tragen.

2. Plattform (1) gemäß Anspruch 1, **dadurch gekennzeichnet, dass** der polygonale, runde oder ovale Plattformboden, welcher die Plattform (1) bildet, in der Form eines Hohlkörpers ausgebildet ist, der eine glatte Oberfläche und einen seitlichen Rand oder mehrere seitliche Ränder aufweist, wobei dieser oder diese seitlichen Ränder mit der zentralen Manschette (7) über strahlenförmig angeordnete Profilstreben (9) verbunden sind, die an der besagten zentralen Manschette (7) und an den Ecken zwischen den seitlichen Rändern des Polygons oder, im Falle einer runden oder ovalen Form, an dem seitlichen Rand in regelmäßigen Abständen befestigt sind.

3. Plattform (1) gemäß Anspruch 2, **dadurch gekennzeichnet, dass** die strahlenförmig angeordneten Profilstreben (9) als Winkelelemente ausgebildet sind, die mit der Seite, die der Plattform (1) entspricht, eine Zone, die wenigstens teilweise geschlossen ist, begrenzen und die an dem seitlichen Rand oder den seitlichen Rändern ebenfalls eine Zone, die wenigstens teilweise geschlossen ist, begrenzen.

4. Plattform (1) gemäß Anspruch 2, **dadurch gekennzeichnet, dass** die zentrale Manschette (7) mit einem kreisförmigen Ring (7') versehen ist, der sich auf der Höhe der strahlenförmig angeordneten Profilstreben (9) erstreckt und der die Enden der Montagemittel (8), die zur Befestigung der Plattform (1) auf dem Anschlag (2'') des entsprechenden Pfostens (2) dienen, abdeckt.

5. Plattform (1) gemäß jedem der Ansprüche 2 bis 4, **dadurch gekennzeichnet, dass** die Plattform (1) an Schnittstellen zwischen den strahlenförmig angeordneten Profilstreben (9) und dem seitlichen Rand oder den seitlichen Rändern Manschetten (10) zur Aufnahme der Geländerstäbe (3), die zur Befestigung der Geländerelemente dienen, aufweist, wobei jeder Geländerstab (3) in Position mittels eines Montagemittels (13), das entsprechende Bohrungen der entsprechenden Manschette (10) und des Geländerstabes (3) an der Montageposition des Geländerstabes (3) in der Manschette (10) durchgreift, befestigt ist und ein Ende des Montagemittels in einer Serviceposition durch die strahlenförmig angeordneten Profilstreben (9) abgedeckt ist.

6. Plattform (1) gemäß jedem der Ansprüche 4 und 5, **dadurch gekennzeichnet, dass** die verwendeten Montagemittel (8 und 13) an ihren Enden, die sich aus dem Hohlkörper, der die Plattform (1) bildet, heraus erstrecken, mit Vorrichtungen (14) zur Führung und Abdeckung versehen sind.

7. Plattform (1) gemäß Anspruch 6, **dadurch gekennzeichnet, dass** die Vorrichtungen (14), die in der Form einer Unterlegscheibe oder anderer Elemente, die sich um das Ende der entsprechenden Montagemittel (8 und 13) erstrecken, ausgebildet sein können, eine seitliche Ummantelung der besagten Enden sicherstellen.

8. Plattform (1) gemäß jedem der Ansprüche 1 bis 7, **dadurch gekennzeichnet, dass** ein Abdeckelement (15) vorgesehen ist, das an wenigstens zwei Seiten auf dem Hohlkörper, der die Plattform (1) aufspannt, montiert ist, und mit der letzteren durch eine Bolzenverbindung, eine Schraubverbindung oder eine Schnappverbindung verbunden ist.

9. Plattform (1) gemäß Anspruch 8, **dadurch gekennzeichnet, dass** die Bolzenverbindung oder die Schraubverbindung der Teile, die das Abdeckelement (15) bilden, mittels Schrauben realisiert werden kann, die durch diese Teile hindurchtreten und mit Innengewinden, die in den strahlenförmig angeordneten Profilstreben (9), dem kreisförmigen Ring (7') der Manschette (7) und dem seitlichen Rand oder den seitlichen Ränder der Plattform (1) vorgesehen sind, oder mit Schraubenmuttern, die darin eingesetzt sind, kooperieren.

10. Plattform (1) gemäß Anspruch 8, **dadurch gekennzeichnet, dass** im Falle der Montage mit Schnappverbindungen der Teile, die das Abdeckelement (15) bilden, diese Teile mit einer Randeinfassung versehen sind, die sich senkrecht zu ihrer Ebene erstreckt und mit einer Verbindungsrippe oder -kerbe zur Verbindung mit den Halterungen des seitlichen Randes oder der seitlichen Ränder der Plattform (1), dem kreisförmigen Ring (7') des Stützpfostens (7) und den strahlenförmig angeordneten Profilstreben (9) versehen sind.

11. Plattform (1) gemäß jedem der Ansprüche 4 bis 7, **dadurch gekennzeichnet, dass** sie ausschließlich auf dem zentralen Stützpfosten (2) montiert ist, wobei ihr hohler Bereich nach unten gedreht ist, und dass ihre Befestigung auf dem Stützpfosten (2) über den zentralen Ring (7') der Manschette (7), die sich auf dem Anschlag (2") dieses Pfostens (2) abstützt, durch die Montagemittel (8) mit dem letztgenannten verbunden ist.
